# EUROPÄISCHE PATENTSCHRIFT

(11) **EP 3 204 622 B1**
(45) Veröffentlichungstag und Bekanntmachung des Hinweises auf die Patenterteilung: **01.08.2018**
(21) Anmeldenummer: 15816388.1
(22) Anmeldetag: 09.12.2015
(51) Int. Cl.: F01K 17/02, F01K 23/10, F22D 7/12, F22D 7/04, F22D 1/28

(54) **ROHWASSERVORWÄRMUNG IN KRAFTWERKSANLAGEN**
PRE-HEATING OF UNTREATED WATER IN POWER PLANTS
PRÉCHAUFFAGE D'EAU BRUTE DANS DES CENTRALES ÉLECTRIQUES

(30) Priorität: 23.01.2015 DE 102015201143
(43) Veröffentlichungstag der Anmeldung: 16.08.2017
(73) Patentinhaber: Siemens Aktiengesellschaft, 80333 München (DE)
(72) Erfinder: HAEGEL, Michael, 96135 Mühlendorf (DE)
(86) Internationale Anmeldenummer: PCT/EP2015/079113
(87) Internationale Veröffentlichungsnummer: WO 2016/116216

(56) Entgegenhaltungen:
- WO-A2-2012/137010
- CN-U- 202 970 814
- DE-A1-102012 217 717
- GB-A- 1 052 418
- US-A1- 2010 199 671
- US-A1- 2014 150 699

## Beschreibung

Die Erfindung betrifft ein Verfahren zur Vorwärmung von Rohwasser, insbesondere in einer Kraftwerksanlage. Die Erfindung betrifft ferner eine Kraftwerksanlage mit einem Wasser-Dampf-Kreislauf.

Bei Kraftwerken mit Dampfauskopplung ohne bzw. mit teilweiser Rückführung des Kondensats werden häufig große Mengen an Deionat, also an demineralisiertem (auch: vollentsalztem) Wasser benötigt, um die Kreislaufverluste durch die Dampfauskopplung zu kompensieren. Das Rohwasser hat insbesondere bei niedrigen Außentemperaturen nicht die für die Deionaterzeugung erforderliche Temperatur. Hier wurde bisher das Rohwasser mit Dampf oder elektrisch vorgeheizt, was zu einem hohen maschinentechnischen bzw. elektrotechnischem Aufwand, zur Verminderung des Wirkungsgrades bzw. zu erhöhtem Eigenbedarf führt. Die Dokumente CN202970814U und DE102012217717 offenbaren Kraftwerksanlage aus dem Stand der Technik wobei Rohwasser für eine Deionaterzeugung durch Kondensat aus dem Wasser-Dampf-Kreislauf beigemischt und erwärmt wird.

Aufgabe ist es, das genannte Verfahren und die genannte Vorrichtung weiterzuentwickeln, so dass eine beträchtliche Verringerung des Aufwands erzielt wird.

Erfindungsgemäß werden diese Aufgaben gelöst durch das Verfahren zur Vorwärmung von Rohwasser gemäß Anspruch 1 und die Kraftwerksanlage gemäß Anspruch 7. Vorteilhafte Weiterbildungen der Erfindung sind in den jeweiligen abhängigen Ansprüchen definiert. Indem bei einem Verfahren zur Vorwärmung von Rohwasser in einer Kraftwerksanlage mit einem Wasser-Dampf-Kreislauf, die Kraftwerksanlage umfassend einen Dampferzeuger, eine Dampfturbine sowie Dampfleitungen, von denen zumindest einige den Dampferzeuger mit der Dampfturbine verbinden, Rohwasser für eine Deionaterzeugung durch Abwasser aus dem Wasser-Dampf-Kreislauf erwärmt wird, wobei das Abwasser dem Rohwasser zur Erwärmung des Rohwassers beigemischt wird, wird erreicht, dass Restwärme im Abwasser genutzt und der Eigenbedarf der Kraftwerksanlage gesenkt bzw. der Wirkungsgrad erhöht wird.

Abwasser ist dabei das Wasser, das den Wasser-Dampf-Kreislauf verlässt und üblicherweise ins Kühlwasser abgeführt oder nach entsprechender Rückkühlung verworfen wird. Behälter für Abwasser und zugehörigen Pumpen sowie die Rohrleitung zum Kühlwasser sind bereits vorhanden. Lediglich ein Leitungsabzweig zu einer Rohwassermischeinrichtung mit Armaturen muss ergänzt werden.

Wird das Abwasser dem Rohwasser zur Erwärmung des Rohwassers beigemischt, treten keine Wärmeverluste auf, wie bei einer Erwärmung über Niederdruckdampf. Auch kann bei entsprechender Wahl des Abwassers dieses wieder als Rohwasser zum Einsatz kommen.

Dabei ist es zweckmäßig, wenn das Abwasser ein Abschlämmwasser aus dem Dampferzeuger ist, insbesondere aus Dampftrommeln.

Alternativ oder zusätzlich kann es vorteilhaft sein, wenn das Abwasser ein Kondensat aus den Dampfleitungen ist, welche an Tiefpunkten automatisch entwässert werden.

Im Hinblick auf eine gute Durchmischung von Abwasser und Rohwasser ist es vorteilhaft, wenn das Abwasser im Rohwasser verteilt wird.

Ferner ist es vorteilhaft, wenn eine Rohwassertemperatur über eine Veränderung einer Abschlämmwassermenge geregelt wird.

Insbesondere kann es vorteilhaft sein, wenn aufgrund eines Wärmebedarfs für die Vorwärmung mehr Wasser abgeschlämmt wird, als aufgrund einer Anforderung an die Wasserchemie erforderlich ist. Nur in diesem Fall tritt eine aber auch nur vergleichsweise geringe Wirkungsgradverringerung ein, da hier dem Dampferzeuger zusätzliche Wärme entzogen wird. Der elektrische Eigenbedarf wird nicht erhöht. Jedenfalls kann eine Regelung der Rohwassertemperatur über die Variation der Kesselabschlämmung erfolgen. Somit ist es auch möglich, eine für die Deionaterzeugung optimale Temperatur einzustellen.

Bei der erfinderischen Kraftwerksanlage mit einem Wasser-Dampf-Kreislauf, die Kraftwerksanlage umfassend einen Dampferzeuger, eine Dampfturbine sowie Dampfleitungen, die zumindest zum Teil den Dampferzeuger mit der Dampfturbine verbinden, eine Rohwassermischeinrichtung sowie einen Behälter für Abwasser aus dem Wasser-Dampf-Kreislauf, sind die Rohwassermischeinrichtung und der Behälter für Abwasser aus dem Wasser-Dampf-Kreislauf fluidtechnisch miteinander verbunden, wobei in der Rohwassermischeinrichtung eine Vorrichtung zur Verteilung des Abwassers im Rohwasser vorgesehen ist, wobei eine Regeleinrichtung für die Regelung der Rohwassertemperatur vorgesehen ist, wobei die Regeleinrichtung für die Rohwassertemperatur eine Steuerung einer Abschlämmwassermenge umfasst. Eine Verteilung des Abwassers im Rohwasser verbessert die Durchmischung. Anders als Kondensat aus den Dampfleitungen lässt sich die Abschlämmwassermenge ohne Weiteres einstellen.

Dabei ist es zweckmäßig, wenn der Behälter für Abwasser aus dem Wasser-Dampf-Kreislauf mit dem Dampferzeuger verbunden ist. Insbesondere an den Dampftrommeln des Dampferzeugers fällt regelmäßig Abschlämmwasser an.

Ferner ist es zweckmäßig, wenn der Behälter für Abwasser aus dem Wasser-Dampf-Kreislauf mit Dampfleitungen verbunden ist. Diese werden an ihren Tiefpunkten automatisch entwässert und das anfallende Kondensat ist üblicherweise nicht verunreinigt.

Die Erfindung wird beispielhaft anhand der Zeichnungen näher erläutert. Es zeigen schematisch und nicht maßstäblich:
Figur 1 eine Kraftwerksanlage und
Figur 2 das Verfahren zur Vorwärmung von Rohwasser nach der Erfindung.

Die Figur 1 zeigt eine Kraftwerksanlage 1 nach der Erfindung. Die Kraftwerksanlage 1 gemäß der Figur 1 ist als Gas- und Dampfturbinenanlage ausgestaltet und umfasst eine Gasturbinenanlage 11 und eine Dampfturbinenanlage 12. Die Gasturbinenanlage 11 umfasst eine Gasturbine 13 mit angekoppeltem Luftverdichter 14 und eine der Gasturbine 13 vorgeschaltete Brennkammer 15, die an eine Druckluftleitung 16 des Verdichters 14 angeschlossen ist. Die Gasturbine 13 und der Luftverdichter 14 sowie ein Generator 17 sind auf einer gemeinsamen Welle 18 angeordnet. Die Brennstoffversorgung erfolgt über eine Brennstoffleitung 40.

Die Dampfturbinenanlage 12 umfasst eine Dampfturbine 4 mit angekoppeltem Generator 19 und in einem Wasser-Dampf-Kreislauf 2 einen der Dampfturbine 4 nachgeschalteten Kondensator 20 sowie einen Abhitzedampferzeuger 3. Die Dampfturbine 4 ist in der Figur 1 sehr vereinfacht dargestellt und besteht bei Großanlagen üblicherweise aus mehreren in der Figur 1 nicht gezeigten Druckstufen, die typischerweise über eine gemeinsame Welle 21 den Generator 19 antreiben.

Sehr vereinfacht dargestellt ist auch der Abhitzedampferzeuger 3. Zum Zuführen von in der Gasturbine 13 entspanntem Arbeitsmittel in den Abhitzedampferzeuger 3 ist eine Abgasleitung 22 an einen Eingang 23 des Abhitzedampferzeugers 3 angeschlossen. Das entspannte Arbeitsmittel aus der Gasturbine 13 verlässt den Abhitzedampferzeuger 3 über dessen Ausgang 24 in Richtung auf einen nicht näher dargestellten Kamin.

Ein Speisewasserbehälter/Entgaser 25 ist über eine Kondensatleitung 26, in die eine Kondensatpumpeneinheit 27 geschaltet ist, mit Kondensat aus dem Kondensator 20 bespeisbar. Die Anordnung des Speisewasserbehälters/Entgasers 25 im Wasser-Dampf-Kreislauf 2 der Figur 1 ist lediglich beispielhaft dargestellt. Eine Speisewasserpumpe 28 bringt das aus dem Speisewasserbehälter/Entgaser 25 abströmende Speisewasser auf ein geeignetes Druckniveau. Das Speisewasser wird einer entsprechenden Druckstufe im Abhitzedampferzeuger 3 über einen Speisewasservorwärmer 29 zugeführt, der ausgangsseitig an eine Dampftrommel 30 angeschlossen ist. Die Dampftrommel 30 ist mit einem im Abhitzedampferzeuger 3 angeordneten Verdampfer 31 zur Bildung eines Wasser-Dampfumlaufs verbunden. Zum Abführen von Frischdampf ist die Dampftrommel 30 an einen im Abhitzedampferzeuger 3 angeordneten Überhitzer 32 angeschlossen, der ausgangsseitig über Dampfleitungen 5 mit einem Dampfeinlass 33 der Dampfturbine 4 verbunden ist.

An der Dampfturbine 4 ist beispielhaft eine Dampfauskopplung 34 für ein Dampfversorgungssystem gezeigt. Prinzipiell können Dampfauskopplungen an verschiedenen Stellen der Dampfturbine, aber auch im Bereich des Abhitzedampferzeugers 3 vorgesehen sein. Eine Kondensatrückführung 35 mündet beispielhaft in die Kondensatleitung 26.

Die Kraftwerksanlage 1 umfasst weiterhin eine Rohwassermischeinrichtung 6 sowie einen Behälter 7 für Abwasser aus dem Wasser-Dampf-Kreislauf 2, die nach der Erfindung fluidtechnisch miteinander verbunden sind. In der Rohwassermischeinrichtung 6 ist eine Vorrichtung 8 zur Verteilung des Abwassers im Rohwasser vorgesehen.

Der Behälter 7 für Abwasser aus dem Wasser-Dampf-Kreislauf 2 ist sowohl mit dem Dampferzeuger 3 und dort insbesondere mit der Dampftrommel 30, als auch mit den Dampfleitungen 5 verbunden.

Zur Regelung der Rohwassertemperatur ist eine Regeleinrichtung 9 vorgesehen, welche einerseits mit einem Temperatursensor 36 eine aktuelle Rohwassertemperatur erfasst, und andererseits mit der in die Wasserleitung 41 zwischen Behälter 7 und Rohwassermischeinrichtung 6 geschalteten Pumpe 37 eine entsprechende Abwassermenge aus dem Behälter 7 in die Rohwassermischeinrichtung 6 befördert. Übersteigt der Wärmebedarf für die Vorwärmung des Rohwassers in der Rohwassermischeinrichtung 6 das, was durch die im Behälter 7 vorhandene Wassermenge erreicht werden kann, wird über eine entsprechende Steuerung 10 die abgeschlämmte Wassermenge erhöht, auch wenn dies aufgrund einer Anforderung an die Wasserchemie nicht erforderlich wäre.

Schließlich zeigt die Figur 1 eine Vorrichtung 38 zur Wasseraufbereitung inklusive Demineralisierung, welche zwischen Rohwassermischeinrichtung 6 und Speisewasserbehälter/Entgaser 25 mit entsprechenden Pumpen 39 angeordnet ist. Auch hier ist die Einspeisung von Deionat in den Wasser-Dampf-Kreislauf 2 lediglich beispielhaft dargestellt.

Figur 2 zeigt das Verfahren zur Vorwärmung von Rohwasser in einer Kraftwerksanlage 1, bei dem Rohwasser für eine Deionaterzeugung durch Abwasser aus dem Wasser-Dampf-Kreislauf 2 erwärmt wird. In einem ersten Schritt 42 wird überprüft, ob die Temperatur des Rohwassers überhaupt angehoben werden muss. Ist dies nicht der Fall, ist das Verfahren beendet 43. Soll die Temperatur des Rohwassers angehoben werden, wird in einem zweiten Schritt 44 geprüft, ob die vorhandene Menge des Abwassers für diesen Zweck ausreichend wäre. Falls ja, wird in einem dritten Schritt 45 aus dem Behälter 7 für Abwasser aus dem Wasser-Dampf-Kreislauf 2 Abwasser in die Rohwassermischeinrichtung 6 geleitet. Ist die Menge nicht ausreichend, wird zusätzlich zum dritten 45 ein vierter Schritt 46 ausgeführt, bei dem eine weitere Abschlämmung erfolgt, wodurch der Wasserzufluss zum Behälter 7 angehoben wird.

## Patentansprüche

1. Verfahren zur Vorwärmung von Rohwasser in einer Kraftwerksanlage (1) mit einem Wasser-Dampf-Kreislauf (2), die Kraftwerksanlage (1) umfassend einen Dampferzeuger (3), eine Dampfturbine (4) sowie Dampfleitungen (5), von denen zumindest einige den Dampferzeuger (3) mit der Dampfturbine (4) verbinden, wobei Rohwasser für eine Deionaterzeugung durch Abwasser aus dem Wasser-Dampf-Kreislauf (2) erwärmt wird, **dadurch gekennzeichnet, dass** das Abwasser dem Rohwasser zur Erwärmung des Rohwassers beigemischt wird.

2. Verfahren nach Anspruch 1, wobei das Abwasser ein Abschlämmwasser aus dem Dampferzeuger (2) ist.

3. Verfahren nach Anspruch 1, wobei das Abwasser ein Kondensat aus den Dampfleitungen (5) ist.

4. Verfahren nach einem der vorhergehenden Ansprüche, wobei das Abwasser im Rohwasser verteilt wird.

5. Verfahren nach einem der vorhergehenden Ansprüche, wobei eine Rohwassertemperatur über eine Veränderung einer Abschlämmwassermenge geregelt wird.

6. Verfahren nach Anspruch 5, wobei aufgrund eines Wärmebedarfs für die Vorwärmung mehr Wasser abgeschlämmt wird, als aufgrund einer Anforderung an die Wasserchemie erforderlich ist.

7. Kraftwerksanlage (1) mit einem Wasser-Dampf-Kreislauf (2), die Kraftwerksanlage (1) umfassend einen Dampferzeuger (3), eine Dampfturbine (4) sowie Dampfleitungen (5), die zumindest zum Teil den Dampferzeuger (3) mit der Dampfturbine (4) verbinden, eine Rohwassermischeinrichtung (6) sowie einen Behälter (7) für Abwasser aus dem Wasser-Dampf-Kreislauf (2), wobei die Rohwassermischeinrichtung (6) und der Behälter (7) für Abwasser aus dem Wasser-Dampf-Kreislauf (2) fluidtechnisch miteinander verbunden sind und wobei in der Rohwassermischeinrichtung (6) eine Vorrichtung (8) zur Verteilung des Abwassers im Rohwasser vorgesehen ist, **dadurch gekennzeichnet, dass** eine Regeleinrichtung (9) für die Regelung der Rohwassertemperatur vorgesehen ist, wobei die Regeleinrichtung (9) für die Rohwassertemperatur eine Steuerung (10) einer Abschlämmwassermenge umfasst.

8. Kraftwerksanlage (1) nach Anspruch 7, wobei der Behälter (7) für Abwasser aus dem Wasser-Dampf-Kreislauf (2) mit dem Dampferzeuger (3) verbunden ist.

9. Kraftwerksanlage (1) nach Anspruch 7, wobei der Behälter (7) für Abwasser aus dem Wasser-Dampf-Kreislauf (2) mit den Dampfleitungen (5) verbunden ist.

## Claims

1. Procedure for preheating untreated water in a power plant (1) having a water/steam circuit (2), the power plant (1) comprising a steam generator (3), a steam turbine (4) and steam lines (5), of which at least some connect the steam generator (3) to the steam turbine (4), wherein untreated water for production of deionized water is heated by waste water from the water/steam circuit (2), **characterized in that** the waste water is admixed with the untreated water for the purpose of heating the untreated water.

2. Procedure according to Claim 1, wherein the waste water is a blowdown water from the steam generator (2).

3. Procedure according to Claim 1, wherein the waste water is a condensate from the steam lines (5).

4. Procedure according to any one of the preceding claims, wherein the waste water is distributed in the untreated water.

5. Procedure according to any one of the preceding claims, wherein an untreated water temperature is controlled, by closed-loop control, by alteration of a blowdown water quantity.

6. Procedure according to Claim 5, wherein on the basis of a heat demand for the preheating, more water is blown down than is required on the basis of a water chemistry requirement.

7. Power plant (1) having a water/steam circuit (2), the power plant (1) comprising a steam generator (3), a steam turbine (4) and steam lines (5), which at least in part connect the steam generator (3) to the steam turbine (4), an untreated-water mixing means (6) and a vessel (7) for waste water from the water/steam circuit (2), wherein the untreated-water mixing means (6) and the vessel (7) for waste water from the water/steam circuit (2) are fluidically connected to each other, and wherein an apparatus (8) for distributing the waste water in the untreated water is provided in the untreated-water mixing means (6), **characterized in that** a closed-loop control means (9) is provided for closed-loop control of the untreated water temperature, wherein the closed-loop control means (9) for the untreated water temperature comprises an open-loop control (10) of a blowdown water quantity.

8. Power plant (1) according to Claim 7, wherein the vessel (7) for waste water from the water/steam circuit (2) is connected to the steam generator (3).

9. Power plant (1) according to Claim 7, wherein the vessel (7) for waste water from the water/steam circuit (2) is connected to the steam lines (5).

## Revendications

1. Procédé de préchauffage d'eau brute dans une centrale (1) électrique, ayant un circuit (2) eau-vapeur, la centrale (1) électrique comprenant un générateur de vapeur (3), une turbine (4) à vapeur, ainsi que des conduits (5) pour de la vapeur, dont certains au moins mettent le générateur de vapeur (3) en communication avec la turbine (4) à vapeur, dans lequel, pour produire de l'eau déminéralisée, on chauffe de l'eau brute par de l'eau usée du circuit (2) eau-vapeur, **caractérisé en ce que** l'on ajoute l'eau usée à l'eau brute pour chauffer l'eau brute.

2. Procédé suivant la revendication 1, dans lequel l'eau usée est une eau de purge du générateur de vapeur (3).

3. Procédé suivant la revendication 1, dans lequel l'eau usée est un condensat provenant des conduits (5) pour de la vapeur.

4. Procédé suivant l'une des revendications précédentes, dans lequel on répartit l'eau usée dans l'eau brute.

5. Procédé suivant l'une des revendications précédentes, dans lequel on régule une température de l'eau brute par une modification d'une quantité de l'eau usée.

6. Procédé suivant la revendication 1, dans lequel, sur la base d'un besoin de chaleur par le préchauffage, on purge plus d'eau que le nécessiterait la chimie de l'eau.

7. Centrale (1) électrique ayant un circuit (2) eau-vapeur, la centrale (1) électrique comprenant un générateur de vapeur (3), une turbine (4) à vapeur, ainsi que des conduits (5) pour de la vapeur, qui mettent en communication, au moins en partie, le générateur de vapeur (3) avec la turbine (4) à vapeur, un dispositif (6) de mélange d'eau brute, ainsi qu'une cuve (7) d'eau usée provenant du circuit (2) eau-vapeur, le dispositif (6) de mélange d'eau brute et la cuve (7) d'eau usée provenant du circuit (2) eau-vapeur communiquant fluidiquement entre eux et dans laquelle, dans le dispositif (6) de mélange d'eau brute, est prévu un système (8) de répartition de l'eau usée dans l'eau brute, **caractérisée en ce qu'**il est prévu un dispositif (9) de régulation pour réguler la température de l'eau brute, le dispositif (9) de régulation de la température de l'eau brute comprenant une commande (10) d'une quantité d'eau usée.

8. Centrale (1) électrique suivant la revendication 7, dans laquelle la cuve (7) d'eau usée provenant du circuit (2) eau-vapeur communique avec le générateur de vapeur (3).

9. Centrale (1) électrique suivant la revendication 7, dans laquelle la cuve (7) d'eau usée provenant du circuit (2) eau-vapeur communique avec les conduits (5) pour de la vapeur.
